# EUROPÄISCHE PATENTSCHRIFT

(11) **EP 0 912 983 B1**
(45) Veröffentlichungstag und Bekanntmachung des Hinweises auf die Patenterteilung: **08.12.1999**
(21) Anmeldenummer: 97938819.6
(22) Anmeldetag: 11.07.1997
(51) Int. Cl.: H01H 5/04

(54) **SCHNAPPSCHALTER MIT VERSTÄRKTEM DRUCKPUNKT**
QUICK-BREAK SWITCH WITH A REINFORCED PRESSURE POINT
INTERRUPTEUR INSTANTANE A POINT DE POUSSEE RENFORCE

(30) Priorität: 18.07.1996 DE 19629006
(43) Veröffentlichungstag der Anmeldung: 06.05.1999
(73) Patentinhaber: ITT MANUFACTURING ENTERPRISES, INC., Wilmington, Delaware 19801 (US)
(72) Erfinder: WEBER, Adam, D-74321 Bietigheim-Bissingen (DE); DUSTER, Christel, D-74343 Sachsenheim (DE); BÖTZ, Jakob, D-74379 Ingersheim (DE)
(74) Vertreter: Dreiss, Fuhlendorf, Steimle & Becker
(86) Internationale Anmeldenummer: EP9703688
(87) Internationale Veröffentlichungsnummer: WO9803982

(56) Entgegenhaltungen:
- DE-A- 3 336 877
- DE-A- 3 626 241
- DE-A- 4 418 707
- DE-A- 4 436 979
- GB-A- 2 068 172

## Beschreibung

Die Erfindung betrifft einen elektrischen Schalter, insbesondere für Kraftfahrzeuge, bei dem ein zwischen zwei Endstellungen bewegbarer Kontakthebel im Schaltergehäuse schwenkbar gelagert ist. Der elektrische Schalter ist mit einem beweglich gelagerten Schaltstück zur Einleitung des Umschaltvorgangs und mit mindestens einem Festkontakt versehen. Einer der beiden Elemente Kontakthebel oder Schaltstück trägt ein Keilprofil, während das andere der beiden Elemente ein Schaltelement besitzt, welches beim Umschalten die Kontur des Keilprofils abtastet. Weiterhin sind die beiden miteinander zusammenwirkenden Elemente in Abtastrichtung zueinander vorgespannt, wobei die Abtastrichtung in der Regel senkrecht zu einer Bewegungsrichtung verläuft, in der die beiden miteinander zusammenwirkenden Elemente beim Umschalten gegeneinander verschoben werden.

Ein derartiger Schalter ist beispielsweise in der DE-A-44 36 979 oder der DE-A-33 36 877 beschrieben, wobei hier sowohl das Schaltelement als auch das Keilprofil jeweils durch einen Keil gebildet sind. Aus der DE-OS 44 18 707 ist ein entsprechender Schalter der Anmelderin bekannt, bei dem das bekannte keilförmige Schaltelement durch eine vorgespannte Abtastrolle ersetzt wurde.

Es ist auch bereits vorgeschlagen worden, bei dem Aufbau gemäß der DE-OS 44 18 707 Keilprofil und das eine gekrümmte Abtastfläche aufweisende Schaltelement miteinander zu vertauschen, so daß das Schaltstück mit einem federnd vorgespannten Keilprofil versehen ist.

Die Erfindung geht daher aus von einem elektrischen Schalter der sich aus dem Oberbegriff des Anspruchs 1 ergebenden Gattung. Bei den bekannten Schaltern ist die Kontur der Keilfläche gerade. Hierdurch ergibt sich, daß die von dem Schaltstück beim Eindrücken ausgehende Gegenkraft etwa der Strecke proportional ist, um die das Schaltstück eingedrückt wurde. Somit wächst bei manueller Betätigung des Schaltstücks der von dem Schaltstück auf die Bedienungsperson ausgeübte Gegenkraft linear an bis zu dem Punkt, an dem die Keilspitze von dem Schaltelement erreicht wird. Ab diesem Punkt beginnt die Schnappwirkung des Schalters, durch welche der Kontakthebel selbsttätig in seine zweite Kontaktlage gebracht wird. Durch den linearen Kraftanstieg in der ersten Betätigungsphase des Schaltstücks ist für die Bedienungsperson nicht erkennbar, in welchem Bereich der Umschaltpunkt tatsächlich erreicht wird. Der Schalter schaltet somit zu einem zeitpunkt um, der von der Bedienungsperson nicht präzisezu bestimmen ist.

Aufgabe der Erfindung ist es, bei einem Schalter der sich aus dem Oberbegriff des Anspruchs 1 ergebenden Gattung das Herannahen des Druckpunkts für die Bedienungsperson deutlich erkennbar zu machen.

Die Aufgabe wird durch die sich aus dem kennzeichnenden Teil ergebende Merkmalskombination gelöst. Die Erfindung besteht im Prinzip darin, von der bekannten linearen Abhängigkeit der von dem Schaltstück ausgeübten Gegenkraft in bezug auf den zurückgelegten Weg des Schaltstücks abzugehen und hier eine nicht lineare Abhängigkeit einzuführen. Diese nicht lineare Abhängigkeit wird mit Hilfe eines gekrümmten Profils erreicht. Weiterhin läßt sich auch durch eine derartige gekrümmte Kurve in gewissen Bereichen die Geschwindigkeit und die Beschleunigung regeln, mit der die miteinander elektrisch zu verbindenden Kontakte zusammengeführt werden. Somit läßt sich in gewissen Grenzen die Prellneigung von aufeinander aufsetzenden Kontakten oder die Geschwindigkeit, mit der die Kontakte schließlich zusammengeführt werden (Vermeidung von Lichtbogen) regulieren.

Will man nun erreichen, daß kurz vor Erreichen des Druckpunkts die Gegenkraft des Schaltstücks nicht linear ansteigt, so empfiehlt sich in Weiterbildung der Erfindung die Merkmalskombination nach Anspruch 2. Selbstverständlich kann bei einem in zwei Richtungen wirkenden Umschalter, bei dem also der Kontakthebel in seinen beiden Endstellungen jeweils einen Festkontakt kontaktiert, das Prinzip auf beiden Keilflächen angewendet werden.

Eine besonders einfache Konstruktion ergibt sich durch die in Anspruch 3 vorgegebene Merkmalskombination. Hierdurch wird der Kontakthebel in seinem Aufbau stark vereinfacht, so daß auch andernfalls gegebene Probleme bei dessen Lagerung wegfallen. Im übrigen wird der Kontakthebel hierdurch leichter, so daß er sich besser beschleunigen läßt und weniger zum prellen neigt.

Die Ansprüche 4 und 5 geben an, daß die Krümmung des Keilprofils sowohl konvex als auch konkav sein kann, je nach den hiermit zu erreichenden Zielen.

Ein Ausführungsbeispiel der Erfindung wird nachfolgend anhand der Zeichnung erläutert. Darin zeigt:
- Fig. 1: einen Ausschnitt aus einer geschnittenen Darstellung eines bekannten, gattungsgemäßen Schalters,
- Fig. 2: ein erfindungsgemäßes Keilelement mit Keilprofil und
- Fig. 3: in stark vereinfachter und symbolisierter Darstellung die wesentlichen Elemente de vorliegenden Erfindung.

Der Schalter bildet einen Ausschnitt aus einem manuell betätigbaren Tastenschalter, auf den beispielsweise eine manuell betätigbare Taste aufsetzbar sein kann. Innerhalb des Schaltergehäuses 1 sind zwei Festkontakte 2,3 vorgesehen, die mit zwei bewegbaren Kontakten 4,5 zusammenwirken, welche an einem Kontakthebel 6 befestigt sind. Der Kontakthebel 6 ist in einem Schneidenlager 7 schwenkbar aufgehängt, wobei das freie Ende des Kontakthebels 6 als Schaltelement 7 ausgestaltet ist. Ein Keilelement 8 ist unter der Wirkung einer Vorspannfeder 9 in einem Schaltstück 10 horizontal verschiebbar geführt. Das Schaltstück selbst kann mit Hilfe einer nicht dargestellten Taste in senkrechter Richtung S eingedrückt werden. Mittels einer nicht dargestellten Feder, die auf das untere Ende des Schaltstücks einwirkt, kann das Schaltstück 10 nach Betätigen des Kontaktes entgegen der Pfeilrichtung S selbsttätig zurückgeholt werden. In der dargestellten Normallage liegt durch die Kraft der Feder 9, welche über ein Keilprofil am freien Ende des Keilelementes 9 anteilig über das Schaltelement 10 auf das Schneidlager 6 übertragen wird, der bewegliche Kontakt 5 mit einer definierten Kraft auf dem Festkontakt 2 auf. Wird nun das Schaltstück 6 in Richtung S vorzugsweise manuell nach unten gedrückt, so wandert das Schaltelement 7 entlang der unteren Keilfläche 12 bis zu der Keilspitze 13, wobei sich die Auflagekraft des beweglichen Kontaktes 5 stetig vergrößert. Wird schließlich die Keilspitze 3 erreicht, so wird durch die Vorspannfeder 9 und das Zusammenwirken von Keilprofil 11 und Schaltelement 12 eine entgegengesetzt gerichtete Kraft ausgeübt, welche einerseits versucht, das Schaltstück 10 nach unten zu drücken und gleichzeitig den Kontakthebel 6 nach oben zu schwenken. Als Folge davon wird der bewegliche Kontakt 4 auf den Festkontakt 3 aufgesetzt. Ohne die Wirkung der nicht gezeigten Rückstellfeder würde somit der Schalter in der zuletzt genannten Stellung verbleiben, bis schließlich das Schaltstück 10 entgegen der Pfeilrichtung S zurückgeholt wird.

Für die Erfindung wichtig ist nun, daß das Keilprofil 11 wie aus Fig. 2 an dem dort gezeigten Keilelement 8 ersichtlich, nicht einen geraden Verlauf hat, sondern gekrümmt ist. Dabei besteht die gesamte Keilfläche 12 aus zwei spitz aufeinander zulaufenden Einzelkeilflächen 15,16, wobei die Kontur der Einzelkeilfläche 15 nach innen gewölbt ist (konkav), während die Einzelkeilfläche 16 nach außen gewölbt ist (konvex).

In Fig. 3 ist die Arbeitsweise der Erfindung symbolisch dargestellt, wobei die Krümmung der Keilflächen stark übertrieben gezeigt wurde. Die Konturen al und a2 zeigen den an sich bekannten Verlauf der Keilflächen, bei denen die von der Vorspannfeder 9 in Richtung der Feder S ausgeübte Kraft linear von den durch das Schaltstück 10 zurückgelegten Weg abhängt. Dabei bewegt sich das Schaltstück 10 in Längsrichtung des Pfeiles S innerhalb des Gehäuses, während der Kontakthebel 6 um das Schneidenlager 14 schwenken kann. In der Ausgangslage befindet sich das Schaltstück 10 in einer Position, in der wie in Fig. 3 angedeutet der Kontakthebel 6 an der Stelle A1 mit seinem Schaltelement 7 an der Einzelkeilfläche 15 anliegt. Somit ist das Keilelement 8 unter der Wirkung der Feder 9 weit herausgefahren. Dabei liegt der bewegliche Kontakt 5 unter der anteiligen Kraft der weitgehend entspannten Feder 9 auf dem Festkontakt 2 an. Wird nun das Schaltstück 10 beispielsweise manuell in Richtung des Pfeiles S eingedrückt, so wandert der Punkt A1 entlang der Einzelkeilfläche 15 schräg nach oben, wobei der Keil durch die Wirkung des Schaltstücks 10 immer mehr in Fig. 3 nach links verschoben wird. Durch die wachsende, von der Vorspannfeder 9 ausgeübte Kraft, wächst linear die Kraft, mit der der Kontakt 5 auf den Kontakt 2 gepreßt wird. Dies geht soweit, bis schließlich der Punkt A0 (in Fig. 3 dargestellt) durch das Schaltstück 10 erreicht wird. In diesem Moment kehren sich die Verhältnisse um. Die Feder 9 kann sich nunmehr dadurch entspannen, indem das Schaltstück 10 entlang der zweiten Einzelkeilfläche 16 in Richtung zu dem Endpunkt A2 wandert. Die von der Feder anteilig auf das Schaltelement 7 ausgeübte Kraft verschwenkt dieses gleichzeitig um das Schneidenlager 14 nach oben, so daß nunmehr der bewegliche Kontakt 4 an dem Festkontakt 3 anliegt.

In Fig. 3 sind noch die erfindungsgemäß gekrümmten Konturen b1 und b2 eingezeichnet. Man erkennt, daß ausgehend von der Lage B1 die Feder sich anfangs nur langsam spannt, bis schließlich über kleine Wegbewegungen des Schaltstücks 10 sehr große Wegänderungen des Keilelementes 8 nach links bewirkt werden müssen, was zu einer erheblichen Änderung der von der Bedienungsperson je Wegelement ausgeübten Kraft führt. Diese plötzlich ansteigende Kraft, die in einer schlagartigen Entlastung endet, führt dazu, daß die Bedienungsperson sehr deutlich einen Druckpunkt empfindet, wodurch sie erkennt, daß der Umschaltvorgang nunmehr unmittelbar bevorstehen muß. Die zweite Einzelkeilfläche b1 ist in Fig. 3 stark übertrieben nach außen gekrümmt gezeichnet. Hierdurch können sich Vorteile bei dem Umschaltvorgang des Kontakthebels 6 und damit des Umschaltens des Schalters ergeben. Es zeigt sich, daß sich die Feder 9 anfangs nur langsam entspannen kann, wobei deren Entspannung gegenüber dem zurückgelegten Weg stark zunimmt, je näher der Punkt B2 dem Schaltelement 7 kommt. Durch eine derartige Maßnahme läßt sich die auf den Kontakt 4 ausgeübte Kraft verstärken, indem anfangs eine vergleichsweise große Federkraft zur Verfügung steht, deren Anteil in Bewegungsrichtung des Kontaktes 4 aber verhältnismäßig klein ist. Im Punkt B2 kehren sich dann die Verhältnisse um, so daß die Federkraft vergleichsweise klein wird, während deren auf den Kontakt 4 wirkende Anteil recht groß ist.

In Fig. 3 ist noch eine Kontur c angedeutet, welche symmetrisch zur Kontur b2 ist. In diesem Falle werden die hinsichtlich b2 weiter oben beschriebenen Vorteile einer nach innen gewölbten Krümmung der Keilkontur bei beiden Einzelkeilflächen wirksam etwa für den Fall, daß der Schalter in beiden Richtungen manuell geschaltet wird und hier in beiden Richtungen verbesserte Druckpunkte erreicht werden sollen.

Die Erfindung läßt sich daher kurz wie folgt angeben: Bei den bis jetzt bekannten Schnappschaltern sind die Schrägen der Umschaltteile gleichmäßig ausgeführt. Dadurch bedingt erfolgt bis zum Umschaltpunkt ein gleichmäßiger Kraftanstieg (bedingt durch das Spannen der Druckfeder). Die Erfindung zeigt nun einen Schalter, bei welchem die Schrägen des Umschaltteiles auf die jeweiligen Schaltcharakteristiken abgestimmt sind. D.h. beim Betätigen der Schaltertaste wird auf der einen Seite des Schaltstückes durch die unterschiedlich ausgeführte Schräge ein Kraftanstieg (Druckpunkt) erzielt und beim Loslassen der Taste und somit Zurückschalten wird durch die Radien-Form - trotz Vorspannen der Druckfeder - ein gleichmäßiger Rückstellverlauf erzielt. Durch Veränderung dieses Betätigungsflächen können sich fast alle Kraft-Weg-Verläufe erzielt werden.

## Patentansprüche

1. Elektrischer Schalter, insbesondere für Kraftfahrzeuge mit einem Gehäuse (1), mit einem zwischen zwei Endstellungen bewegbaren Kontakthebel (6), der im Gehäuse (1) schwenkbar gelagert ist und mit einem beweglich gelagerten Schaltstück (10) und mindestens einem Festkontakt (2,3), der starr im Gehäuse (1) angeordnet ist und in einer Endstellung des Kontakthebels (6) von diesem beaufschlagt wird, wobei der Kontakthebel (6) bzw. das Schaltstück (10) ein Keilprofil (11) aus zwei spitz aufeinander zulaufenden Keilflächen (15, 16) trägt und das Schaltstück (10) bzw. der Kontakthebel (6) ein am Keilprofil (11) anliegendes Schaltelement (7) aufweist und wobei das Schaltstück (10) im Gehäuse (1) auf einer im wesentlichen senkrecht zur Längsrichtung des Kontakthebels (6) erstreckenden geraden Bahn (S) geführt ist, und wobei das Schaltelement (7) und das Keilprofil (11) in im wesentlichen senkrecht zur Bewegungsrichtung (S) des Schaltstücks (10) verlaufende Richtung gegeneinander vorgespannt sind, dadurch **gekennzeichnet**, daß die von dem Schaltelement (7) abgetastete Kontur (a1,a2,c) mindestens einer der beiden Keilflächen (15,16) gekrümmt ist (Fig. 2, Fig. 3).

2. Schalter nach Anspruch 1, dadurch **gekennzeichnet**, daß die Krümmung der vom Beginn der Schalterbetätigung (A1) bis zum Durchschaltpunkt (A0) abgetastete Kontur derart gewählt ist, daß die auf das Schaltstück (10) ausgeübte Kraft gegenüber dem von diesen zurückgelegten Weg überproportional ansteigt.

3. Schalter nach Anspruch 1 oder 2, dadurch **gekennzeichnet**, daß der Keil (8) in dem Schaltstück (10) in Vorspannrichtung vorgespannt ist.

4. Schalter nach einem der vorangegangenen Ansprüche, dadurch **gekennzeichnet**, daß die nach dem Durchlaufen des Umschaltpunktes (A0) abgetastete Keilfläche (b1 bzw. c) konvex ist.

5. Schalter nach einem der Ansprüche 1 bis 3, dadurch **gekennzeichnet**, daß die nach dem Durchlaufen des auf der Keilspitze liegenden Umschaltpunktes (A0) von dem Schaltelement (7) abgetastete Fläche konkav ist.

## Claims

1. Electric switch, in particular for motor vehicles with a housing (1), with a contact lever (6) moveable between two end settings, said lever can pivot within the housing (1), and with a moveable switch piece (10) and at least one fixed contact (2, 3) which is rigidly mounted in the housing (1) and in one end setting of the contact lever (6) is tensioned by said housing, whereby the contact lever (6) or the switch piece (10) bears a wedge profile (11) and the switch piece (10) or the contact lever (6) has a switch element (7) resting against the wedge profile (11) and where the switch piece (10) in the housing (1) can move along a straight path (S) extending essentially perpendicular to the longitudinal direction of the contact lever (6), and where the switch element (7) and the wedge profile (11) are pretensioned against each other in the direction running essentially perpendicular to the motion direction (S) of the switch piece (10), characterized in that the contour (a1, a2, c) of at least one of the two wedge surfaces (15, 16) sensed by the switching element (7) is curved (Figure 2, Figure 3).

2. Switch according to Claim 1, characterized in that the curvature of the contour sensed from the beginning of the switch operation (A1) until the transition point (AO) is selected such that the force exerted on the switch piece (10) increases disproportionately with respect to the path traversed by it.

3. Switch according to Claim 1 or 2, characterized in that the wedge (8) is pretensioned in the switch piece (10) in the pretension direction.

4. Switch according to one of the preceding claims, characterized in that the wedge surface (b1 or c) sensed after passing of the reversing point (AO) is convex.

5. Switch according to one of Claims 1 to 3, characterized in that the surface sensed by the switching element (7) after passing the reversing point (AO) located on the wedge peak, is concave.

## Revendications

1. Commutateur électrique, en particulier pour véhicules automobiles, comprenant un boîtier (1), un levier de contact (6) qui peut être déplacé entre deux positions de fin de course et est monté à pivotement dans le boîtier (1), et une pièce de commutation (10) montée mobile et au moins un contact fixe (2, 3) qui est agencé de manière rigide dans le boîtier (1) et est sollicité en position de fin de course du levier de contact (6) par ce dernier, le levier de contact (6) ou la pièce de commutation (10) portant un profil en cale (11) constitué de deux faces de calage (15, 16) se terminant en pointe l'une avec l'autre et la pièce de commutation 10) ou le levier de contact (6) présentant un élément de commutation (7) s'appliquant sur le profil en cale (11), et la pièce de commutation (10) étant guidée dans le boîtier (1) sur une voie droite (S) s'étendant sensiblement perpendiculairement à la direction longitudinale du levier de contact §5), et l'élément de commutation (7) et le profil en cale (11) étant précontraints l'un par rapport à l'autre dans la direction s'étendant sensiblement perpendiculairement à la direction de déplacement (S) de la pièce de commutation (10), caractérisé en ce que le contour (a1, a2, c), palpé par l'élément de commutation (7), d'au moins l'une des deux surfaces (15, 16) est courbe (Fig. 2, Fig. 3).

2. Commutateur selon la revendication 1, caractérisé en ce que la courbure du contour palpé du début de la commande (A1) du commutateur au point de commutation (A0) est choisie de telle sorte que la force exercée sur la pièce de commutation (10) augmente de manière supérieure à la proportionnelle par rapport au trajet parcouru par celui-ci.

3. Commutateur selon la revendication 1 ou 2, caractérisé en ce que la cale (8) de la pièce de commutation (10) est précontrainte dans la direction de précontrainte.

4. Commutateur selon l'une quelconque des revendications précédentes, caractérisé en ce que la face de calage (b1 ou c) palpée après le parcours du point de commutation (A0) est convexe.

5. Commutateur selon l'une quelconque des revendications 1 à 3, caractérisé en ce que la face palpée par l'élément de commutation (7) après le parcours du point de commutation (A0) se trouvant sur la pointe de la cale est concave.
